# EUROPÄISCHE PATENTSCHRIFT

(11) **EP 1 199 412 B1**
(45) Veröffentlichungstag und Bekanntmachung des Hinweises auf die Patenterteilung: **05.01.2005**
(21) Anmeldenummer: 01124891.1
(22) Anmeldetag: 18.10.2001
(51) Int. Cl.: E03B 9/08

(54) **Hydrant**
Hydrant
Bouche d'incendie

(30) Priorität: 19.10.2000 DE 10051902
(43) Veröffentlichungstag der Anmeldung: 24.04.2002
(73) Patentinhaber: Hinni AG, 4105 Biel-Benken (CH); Eisenwerke Fried. Wilh. Düker GmbH & Co. KGaA, 97753 Karlstadt (DE)
(72) Erfinder: Jermann, Dieter, 4242 Laufen (CH); Fleckenstein, Lutz, 63846 Laufach (DE)
(74) Vertreter: Patentanwälte Leinweber & Zimmermann

(56) Entgegenhaltungen:
- DE-A- 2 803 189
- DE-A- 4 119 104
- DE-B- 1 203 694

## Beschreibung

Die Erfindung bezieht sich auf einen Hydranten mit Doppelabdichtung, mit einem Mantelrohr und einem an das Wasserleitungsnetz anschließbaren, eine bauchförmige Erweiterung aufweisenden Ventilgehäuse, dem ein Schließmechanismus mit einem Ventilkolben zugeordnet ist, der über ein durch das Mantelrohr hindurchgeführtes Kolbengestänge und einen an dessen oberem Ende vorgesehenen Betätigungsmechanismus aus der Verschließstellung, in der der Ventilkolben flaschenkorkenartig eine zum Ventilgehäuse führende Durchmesserverengung durchsetzt, in die Öffnungsstellung überführbar ist, und umgekehrt, und dem ein im Ventilgehäuse gelagerter Rückschlagkolben zugeordnet ist, der bei Überführung des Ventilkolbens in den Bereich des Mantelrohrs rückschlagventilartig an der Durchmesserverengung zur Anlage gelangt und seinerseits eine Abdichtung bewirkt. Bei dem Hydranten kann es sich um einen Unterflurhydranten oder einen Oberflurhydranten handeln.

Bei einem bekannten Hydranten mit Doppelabdichtung dieser Art (Bedienungsanleitung der Firma Schmieding für den Unterflurhydranten Typ 393/394) wird der Schließvorgang nach Art eines Flaschenkorkens durch radiale Verpressung des axial beweglichen Ventilkolbens ermöglicht. Ein Ausbau des Schließsystems beispielsweise zu Wartungsarbeiten ist bei diesem Hydranten ohne problematische Unterbrechung der Wasserversorgung möglich, da bei Überführung des Ventilkolbens in den Bereich des Mantelrohrs der Rückschlagkolben die Abdichtung des von der Versorgungsleitung anstehenden Druckes übernimmt. Ein Ausbau, z.B. ein Austausch des Rückschlagkolbens zu Wartungsarbeiten ist allerdings im eingebauten Unterflurhydranten nicht möglich. Es bedarf vielmehr einer Freilegung des Hydranten vor seiner Trennung vom Wasserleitungsnetz, d.h. entsprechender Erdarbeiten.

Derartige Hydranten gehören zum Stand der Technik gemäß DE 25 13 712 A sowie DE 30 31 520 A1.

Weiterhin sind Hydranten mit Doppelabdichtung vorbekannt (DE 41 19 104 A1, DE 41 19 105 A1 sowie DE 28 03 189 A1), bei denen der Rückschlagkolben jeweils ebenfalls nicht soweit im Durchmesser verringerbar ist, daß er, ohne eine Trennung des Hydranten vom Wasserleitungsnetz vornehmen zu müssen, aus dem Ventilgehäuse entnommen werden kann.

Der Erfindung liegt die Aufgabe zugrunde, den Hydranten der eingangs genannten Art so weiter auszubilden, daß er nicht freigelegt werden muß und entsprechende Erdarbeiten vor seiner Trennung vom Wasserleitungsnetz entbehrlich sind, um Zugang zum Ventilgehäuse und damit zum Rückschlagkolben zu schaffen. Diese Aufgabe wird durch die im kennzeichnenden Teil des Patentanspruchs 1 angegebene Weiterbildung bekannter Hydranten gelöst.

In besonders vorteilhafter Weise begrenzen die Rastfinger des Krallenrings einen radial nach innen offenen Ringraum, in den das Stützelement einführbar ist. Zweckmäßigerweise besteht der Krallenring aus spritzbarem, elastisch biegsamem Kunststoff ausreichender Härte und Steifigkeit, wie z.B. Polyamid.

Als in baulicher Hinsicht besonders zweckmäßig hat sich eine Ausführung erwiesen, bei der das Stützelement durch einen Sicherungsring mit einer Umfangswulst gebildet ist, die unter axialer Relativverschiebung in den Ringraum des Krallenrings einführbar bzw. aus ihm entnehmbar ist.

An seiner Außenseite weist der Sicherungsring zweckmäßigerweise eine Umfangsnut zur Aufnahme eines aus ihr vorstehenden, bei Wirksamwerden des Rückschlagkolbens im Randbereich der Durchmesserverengung zur Anlage gelangenden, elastischen Dichtungsring.

Als in baulicher Hinsicht sehr wirksam hat sich in weiterer Ausgestaltung das Merkmal erwiesen, wonach der Sicherungsring einen zentralen, etwa zylindrischen Kolbendeckel umgibt, der einen radial nach außen vorspringenden Rand aufweist und daß der Sicherungsring einen radial nach innen vorstehenden Wulst besitzt, der den vorspringenden Rand des Kolbendeckels in einem Abstand hintergreift, der die axiale Relativverschiebbarkeit des Sicherungsrings in bezug auf den Kolbendeckel und damit den Krallenring zur Lösung der Umfangswulst aus dem Ringraum begrenzt.

Um den Sicherungsring zu lösen können unterschiedliche Hilfsmaßnahmen getroffen werden. In besonders zweckmäßiger Weise ist der Sicherungsring mit einer sich quer zu seiner Achse erstreckenden Fläche versehen, an der ein Greifwerkzeug festlegbar ist, um den Sicherungsring relativ zum Kolbendeckel axial zu verschieben und damit den Umfangswulst des Krallenrings vom Sicherungsring zu lösen.

Sehr vorteilhaft ist es, wenn die sich quer erstreckende Fläche durch eine umlaufende Hinterschneidung des Sicherungsrings gebildet ist.

Die Biegbarkeit der Rastfinger des Krallenrings könnte durch geeignete Wahl des Ringmaterials erfolgen. Besonders vorteilhaft ist es jedoch, wenn die Biegbarkeit der Rastfinger des Krallenrings durch eine örtliche Schwächung des Materials zwischen den Fingern und einem die Rastfinger tragenden Basisring erzielt ist.

Weitere Einzelheiten, Vorteile und Merkmale ergeben sich aus der folgenden Beschreibung anhand der beigefügten Zeichnung, die eine Ausführungsform der Erfindung beispielsweise veranschaulicht. Es zeigen
- Fig. 1: einen Axialschnitt durch einen Hydranten mit der Abdichtung,
- Fig. 2: einen Axialschnitt durch das untere Ende des Hydranten nach Fig. 1, in größerem Maßstab,
- Fig. 3, 4 und 5: Axialschnittansichten des im Ventilgehäuse verschiebbar gelagerten Rückschlagkolbens zur Veranschaulichung seiner verschiedenen Betriebspositionen und
- Fig. 6: eine perspektivische Ansicht des zum Einsatz gelangenden Krallenrings.

Wie aus Fig. 1 ersichtlich, umfaßt der Hydrant ein über das Niveau der Erdoberfläche vorstehendes Gehäuse 1 mit Austrittsmündungen 2. An das Mantelrohr 3 schließt sich ein Ventilgehäuse 4 mit bauchförmiger Erweiterung an. Dieses führt zur im Erdboden verlegten, nicht dargestellten Versorgungsleitung. Dem Ventilgehäuse 4 ist ein Schließmechanismus mit einem Ventilkolben 5 zugeordnet, der über ein durch das Mantelrohr 3 hindurchgeführtes Kolbengestänge 6 und einen an dessen oberem Ende vorgesehenen Betätigungsmechanismus 7 steuerbar ist. Mit Hilfe des Betätigungsmechanismus 7 läßt sich der Ventilkolben 5 über das Kolbengestänge 6 aus der Verschließstellung, in der der Ventilkolben 5 flaschenkorkartig eine zum Ventilgehäuse 4 führende Durchmesserverengung 8 durchsetzt, in die in Fig. 1 gezeigte Öffnungsstellung überführen, und umgekehrt.

In Fig. 2 ist das Ventilgehäuse 4 mit dem darin angeordneten Ventilkolben 5 und dem unteren Ende des Kolbengestänges 6 in größerem Maßstab dargestellt. Aus dieser Ansicht geht auch hervor, daß dem Ventilkolben 5 ein im Ventilgehäuse 4 gelagerter Rückschlagkolben 9 zugeordnet ist, der an ihm anliegt und bei Überführung des Ventilkolbens 5 in den Bereich des Mantelrohrs 3, d.h. bei Hindurchführung der flaschenkorkenartig arbeitenden Dichtfläche 10 durch die Durchmesserverengung 8 nach oben rückschlagventilartig an der Durchmesserverengung 8 zur Anlage gelangt und seinerseits eine Abdichtung bewirkt. Der Rückschlagkolben 9 und der Ventilkolben 5 bilden zusammen mit ihren jeweiligen Sitzen die Doppeldichtung.

Bei in Fig. 2 gezeigter Lage der Kolben kann das unten in den Hydranten eintretende Wasser an ihnen vorbei durch das Mantelrohr 3 zu den Austrittsmündungen 2 fließen.

Im Fall einer erforderlichen Wartung des Ventilkolbens 5 mit seinem ihn steuernden Mechanismus läßt er sich durch die Verengung 8 hindurch nach oben überführen, und der Rückschlagkolben 9 übernimmt die Abdichtung. Aufgrund dieser Doppelabdichtung ist somit eine Wartung möglich, ohne zu diesem Zweck das Wasserleitungsnetz abschalten zu müssen. Für den Fall einer erforderlichen Wartung oder Reparatur des Rückschlagkolbens und seiner Führung bedarf es jedoch nicht nur der Abtrennung des Wassernetzes sondern auch einer Freilegung und Abtrennung des Hydranten vom Netz, um Zugang von unten zum Ventilgehäuse 4 zu schaffen.

Erfindungsgemäß ist dies nicht mehr erforderlich, da auch dieses Ventilgehäuse 4 in montiertem Zustand des Hydranten von oben zugänglich ist, allerdings nach dem Abtrennen des Wasserleitungsnetzes.

Die Maßnahmen, die dies zulassen, sind anhand der folgenden Fig. 3 bis 6, die nur die inneren Konturen der Durchmesserverengung und des Ventilgehäuses 4 wiedergeben, nicht aber den oberhalb des Rückschlagkolbens 9 gelagerten und ihn auf die in Fig. 2 gezeigte Weise von oben beaufschlagenden Ventilkolben 5 mit der flaschenkorkartigen Dichtfläche 10, erläutert.

Wie ersichtlich, ist der im Ventilgehäuse 4 verschiebbar gelagerte Rückschlagkolben 9 aus seiner die rückschlagventilartige Abdichtung im Randbereich 11 der Durchmesserverengung 8 des Ventilgehäuses 4 gewährleistenden Form und Größe radial im Durchmesser so weit verkleinerbar, daß er aus dem Ventilgehäuse 4 an dessen Durchmesserverengung 8 vorbei herausführbar ist. Zu diesem Zweck besteht der Rückschlagkolben 9 aus mehreren miteinander verbindbaren Kolbenelementen, d.h. aus mindestens einem Stützelement 14 und einem im Bereich des Dichtungssitzes des Rückschlagkolbens 9 angeordneten, über den Durchmesser der Durchmesserverengung 8 des Ventilgehäuses 4 radial vorstehenden Krallenring 12. Wie aus Fig. 4 ersichtlich, umfaßt er eine Mehrzahl von krallenartigen Rastfingern 13. An ihrem inneren Umfang erfassen diese Rastfinger 13 in montiertem Zustand des Rückschlagkolbens das Stützelement 14. Über dieses Stützelement 14 ist der im Wasserleitungsnetz herrschende Wasserdruck vom Rückschlagkolben 9 auf den Dichtungssitz im Randbereich 11 der Durchmesserverengung 8 des Ventilgehäuses 4 übertragbar. Die Rastfinger 13 sind nach Freigabe des Stützelements 14 unter Durchmesserverringerung zur Hindurchführung durch die Durchmesserverengung 8 elastisch radial nach innen biegbar.

Um den Druck zu übertragen, aber die Biegung zu ermöglichen, besteht der Krallenring aus spritzbarem, elastisch biegsamem Kunststoff ausreichender Härte und Steifigkeit, wie z.B. Polyamid.

Die Zeichnung 5 zeigt, daß die Rastfinger 13 des Krallenrings 12 einen radial nach innen offenen Ringraum 15 begrenzen, in den das Stützelement 14 einführbar ist. Das Stützelement 14 ist durch einen Teil eines Sicherungsrings 16, nämlich eine Umfangswulst dieses Rings gebildet. Diese umfangswulst ist unter axialer Relativverschiebung in den Ringraum 15 des krallenrings 12 einführbar bzw. aus ihm herausziehbar.

An seiner Außenseite weist der Sicherungsring 16 eine Umfangsnut 17 zur Aufnahme eines aus ihr vorstehenden, bei Wirksamwerden des Rückschlagkolbens 9 im Randbereich 11 der Durchmesserverengung 8 zur Anlage gelangenden, elastischen Dichtungsrings 18 auf. In den Fig. 3 bis 5 ist dieser Dichtungsring 18 jeweils in entspannter Lage dargestellt, d.h. in der Lage, die er einnehmen würde, wenn die innere Kontur der Durchmesserverengung 8 bzw. des Ventilgehäuses 4 mit dem Dichtungssitz nicht vorhanden wäre.

Wie aus der Zeichnung ersichtlich, besteht der Rückschlagkolben 9 aus einem Kegelkörper 19, in den von oben koaxial ein etwa zylindrischer Kolbendeckel 20 eingesetzt und mit seinem unteren Rand 21 auf einer Abstufung 22 des Kegelkörpers 19 mit letzterem verklebt oder verschweißt ist. Am Außenumfang weist der Kolbendeckel 20 einen radial nach außen vorspringenden Rand 23 auf, der von einem radial nach innen vorstehenden Wulst 24 des Sicherungsrings 16 in einem Abstand hintergriffen wird, der die axiale Relativverschiebbarkeit des Sicherungsrings 16 in bezug auf den Kolbendeckel 20 und damit den Krallenring 12 bei Lösung der Umfangswulst aus dem Ringraum 15 begrenzt. In montiertem Zustand, d.h. bei Eingriffslage der Umfangswulst des Sicherungsrings 16 im Ringraum 15 des Krallenrings 12 steht der obere Rand des Sicherungsrings 16 über die Stirnfläche des Kolbendeckels 20 so weit vor, daß in eine in dieser umlaufenden Hinterschneidung 25 ein nicht dargestelltes Greifwerkzeug einführbar ist, das eine axiale Kraft auf die Stirnfläche des Kolbendeckels 20 ausübt und gleichzeitig eine Gegenkraft auf die Hinterschneidung 25 des Sicherungsrings 16 aufbringt und so den Sicherungsring 16 aus seiner Verankerung zieht, d.h. die Umfangswulst aus dem Ringraum 15.

Aus der Zeichnung ergibt sich, daß der Krallenring 12 durch einen Basisring 26 mit sich schräg nach außen und oben erstreckenden Rastfingern 13 gebildet ist, deren Biegbarkeit radial nach innen in bezug auf den Basisring durch eine örtliche Materialschwächung zwischen den Rastfingern 13 und dem Basisring 26 gebildet ist.

## Patentansprüche

1. Hydrant mit Doppelabdichtung, mit einem Mantelrohr (3) und einem an das Wasserleitungsnetz anschließbaren, eine bauchförmige Erweiterung aufweisenden Ventilgehäuse (4), dem ein Schließmechanismus mit einem Ventilkolben (5) zugeordnet ist, der über ein durch das Mantelrohr hindurchgeführtes Kolbengestänge (6) und einen an dessen oberem Ende vorgesehenen Betätigungsmechanismus (7) aus der Verschließstellung, in der der Ventilkolben flaschenkorkenartig eine zum Ventilgehäuse führende Durchmesserverengung (8) durchsetzt, in die Öffnungsstellung überführbar ist, und umgekehrt, und dem ein im Ventilgehäuse gelagerter Rückschlagkolben (9) zugeordnet ist, der bei Überführung des Ventilkolbens (5) in den Bereich des Mantelrohrs (3) rückschlagventilartig im Randbereich (11) der Durchmesserverengung zur Anlage gelangt und seinerseits eine Abdichtung bewirkt, **dadurch gekennzeichnet, daß** der im Ventilgehäuse (4) verschiebbar gelagerte Rückschlagkolben (9) aus seiner die rückschlagventilartige Abdichtung im Randbereich (11) der Durchmesserverengung (8) des Ventilgehäuses (4) gewährleistenden Form und Größe radial im Durchmesser so weit verkleinerbar ist, daß er aus dem Ventilgehäuse an dessen Durchmesserverengung (8) vorbei herausführbar ist, wobei der Rückschlagkolben (9) aus mehreren miteinander verbindbaren Kolbenelementen besteht, d.h. aus mindestens einem Stützelement (14) und einem im Bereich des Dichtungssitzes des Rückschlagkolbens (9) angeordneten, über den Durchmesser der Durchmesserverengung (8) des Ventilgehäuses (4) radial vorstehenden Krallenring (12) mit einer Mehrzahl von krallenartigen Rastfingern (13), die an ihrem inneren Umfang in montiertem Zustand des Rückschlagkolbens (9) das Stützelement (14) erfassen, über das der im Wasserleitungsnetz herrschende Wasserdruck vom Rückschlagkolbens (9) auf den Randbereich (11) der Durchmesserverengung (8) des Ventilgehäuses (4) übertragbar ist, und die nach Freigabe des Stützelementes (14) unter Durchmesserverringerung zur Hindurchführung durch die Durchmesserverengung (8) elastisch radial nach innen biegbar sind.

2. Hydrant nach Anspruch 1, **dadurch gekennzeichnet, daß** die Rastfinger (13) des Krallenrings (12) einen radial nach innen offenen Ringraum (15) begrenzen, in den das Stützelement (14) einführbar ist.

3. Hydrant nach einem der Ansprüche 1 oder 2, **dadurch gekennzeichnet, daß** der Krallenring (12) aus spritzbarem, elastisch biegsamem Kunststoff ausreichender Härte und Steifigkeit, wie zum Beispiel Polyamid besteht.

4. Hydrant nach einem der Ansprüche 1 bis 3, **dadurch gekennzeichnet, daß** das Stützelement (14) durch einen Sicherungsring (16) mit einer Umfangswulst gebildet ist, die unter axialer Relatiwerschiebung in den Ringraum (15) des Krallenrings (12) bzw. aus ihm entnehmbar einführbar ist.

5. Hydrant nach Anspruch 4, **dadurch gekennzeichnet, daß** der Sicherungsring (16) an seiner Außenseite eine Umfangsnut (17) zur Aufnahme eines aus ihr vorstehenden, bei Wirksamwerden des Rückschlagkolbens (9) im Randbereich (11) der Durchmesserverengung (8) zur Anlage gelangenden, elastischen Dichtungsring (18) aufweist.

6. Hydrant nach einem der Ansprüche 4 oder 5, **dadurch gekennzeichnet, daß** der Sicherungsring (16) einen zentralen, etwa zylindrischen Kolbendeckel (20) umgibt, der einen radial nach außen vorspringenden Rand (23) aufweist und daß der Sicherungsring (16) einen radial nach innen vorstehenden Wulst (24) besitzt, der den vorspringenen Rand (23) des Kolbendeckels (20) in einem Abstand hintergreift, der die axiale Relativverschiebbarkeit des Sicherungsrings (16) in bezug auf den Kolbendeckel (20) und damit den Krallenring (12) zur Lösung der Umfangswulst aus dem Ringraum (15) begrenzt.

7. Hydrant nach einem der Ansprüche 4 bis 6, **dadurch gekennzeichnet, daß** der Sicherungsring (16) eine sich quer zu seiner Achse erstreckende Fläche aufweist, an der ein Greifwerkzeug festlegbar ist, um den Sicherungsring relativ zum Kolbendeckel (20) axial zu verschieben und damit den Sicherungsring (16) vom Krallenring (12) zu lösen.

8. Hydrant nach Anspruch 7, **dadurch gekennzeichnet, daß** die sich quer erstreckende Fläche durch eine umlaufende Hinterschneidung (25) des Sicherungsrings (16) gebildet ist.

9. Hydrant nach einem der vorstehenden Ansprüche 1 bis 8, **dadurch gekennzeichnet, daß** die Biegbarkeit der Rastfinger (13) des Krallenrings (12) durch eine örtliche Schwächung des Materials zwischen den Fingern und einem die Rastfinger (13) tragenden Basisring (26) gebildet ist.

## Claims

1. A hydrant with a double seal, comprising a jacket pipe (3) and a valve housing (4) that can be connected to the water supply network and contains a bulge-shaped widening, wherein a shut-off mechanism with a valve piston (5) is assigned to the valve housing and said valve piston can be displaced from the shut-off position, in which the valve piston extends through a diameter contraction (8) leading to the valve housing similar to a bottle cork, into the open position and vice versa by means of a piston rod assembly (6) that extends through the jacket pipe and an actuating mechanism (7) provided on its upper end, and wherein a check piston (9) arranged in the valve housing is assigned to the valve piston and, when displacing the valve piston (5) into the region of the jacket pipe (3), comes in contact with the edge region (11) of the diameter contraction similar to a check valve such that a seal is produced, **characterized in that** the diameter of the check piston (9) that is displaceably arranged in the valve housing (4) can be radially reduced relative to its original shape and size that ensure the check valve-like seal in the edge region (11) of the diameter contraction (8) of the valve housing (4), namely to such a degree that it can be removed from the valve housing past its diameter contraction (8), wherein the check piston (9) consists of several piston elements that can be connected to one another, i.e., of at least one support element (14) and a claw ring (12) that is arranged in the region of the seal produced by the check piston (9) and radially protrudes over the diameter of the diameter contraction (8) of the valve housing (4), wherein said claw ring contains a series of claw-like locking fingers (13) that take hold of the support element (14) on their inner circumference in the mounted state of the check piston (9), wherein said support element makes it possible to transmit the water pressure in the water supply network from the piston (9) onto the edge region (11) of the diameter contraction (8) of the valve housing (4), and wherein said locking fingers can, after releasing the support element (14), be elastically bent radially inward such that the diameter is reduced and the fingers are able to pass through the diameter contraction (8).

2. The hydrant according to Claim 1, **characterized in that** the locking fingers (13) of the claw ring (12) limit an annular space (15) that is open radially inward and into which the support element (14) can be inserted.

3. The hydrant according to Claim 1 or 2, **characterized in that** the claw ring (12) consist of an elastically bendable plastic material that can be injection-moulded and has a sufficient hardness and rigidity, for example, polyamide.

4. The hydrant according to one of Claims 1-3, **characterized in that** the support element (14) is formed by a locking ring (16) with a peripheral bead that can be respectively inserted into and removed from the annular chamber (15) of the claw ring (12) in the form of an axial relative displacement.

5. The hydrant according to Claim 4, **characterized in that** the outer side of the locking ring (16) contains a peripheral groove (17) for accommodating an elastic ring seal (18) protruding therefrom, wherein said ring seal comes in contact with the diameter contraction (8) in the edge region (11) when the check piston (9) becomes active.

6. The hydrant according to Claim 4 or 5, **characterized in that** the locking ring (16) encompasses a central, approximately cylindrical piston cover (20) with an edge (23) that protrudes radially outward, and **in that** the locking ring (16) contains a bead (24) that protrudes radially inward and engages behind the protruding edge (23) of the piston cover (20) a certain distance therefrom and limits the ability of the locking ring (16) to be axially displaced relative to the piston cover (20) and consequently the claw ring (12) in order to remove the peripheral bead from the annular chamber (15).

7. The hydrant according to one of Claims 4-6, **characterized in that** the locking ring (16) contains a surface that extends transverse to its axis and serves for attaching a gripping tool in order to axially displace the locking ring relative to the piston cover (20) and thusly remove the locking ring (16) from the claw ring (12).

8. The hydrant according to Claim 7, **characterized in that** the transversely extending surface is formed by a peripheral undercut (25) of the locking ring (16).

9. The hydrant according to one of Claims 1-8, **characterized in that** a localized weakening of the material between the fingers and a base ring (26) that carries the locking fingers (13) makes it possible to bend the locking fingers (13) of the claw ring (12).

## Revendications

1. Bouche d'incendie avec double étanchéité, avec un tube de protection (3) et avec une cage à soupape (4) qui est raccordable au réseau de canalisation d'eau et comporte un élargissement en forme de ventre et à laquelle est associé un mécanisme d'obturation avec un piston à soupape (5) qui peut passer, par l'intermédiaire d'une tige de piston (6) traversant le tube de protection et d'un mécanisme d'actionnement (7) prévu à l'extrémité supérieure de celle-ci, de la position fermée, dans laquelle le piston de soupape réalise à la manière d'un bouchon de bouteille un étranglement diamétral (8) conduisant à la cage de soupape, à la position ouverte, et inversement, et auquel est associé un piston de non-retour (9) qui est logé dans la cage de soupape et qui, lors du passage du piston de soupape (5) dans la zone du tube de protection (3), arrive en appui à la manière d'une soupape de non-retour dans la zone marginale (11) de l'étranglement diamétral et provoque pour sa part une étanchéité, **caractérisée en ce que** le piston de non-retour (9) logé mobile dans la cage de soupape (4) peut être tant réduit en diamètre radial, à partir de ses forme et dimension garantissant l'étanchéité à la manière d'une soupape de non-retour dans la zone marginale (11) de l'étranglement diamétral (8) de la cage de soupape (4), qu'il peut sortir de la cage de soupape en passant l'étranglement diamétral (8) de celle-ci, le piston de non-retour (9) étant constitué de plusieurs éléments de piston pouvant être assemblés, c'est-à-dire au moins d'un élément d'appui (14) et d'un anneau à griffes (12) qui est agencé dans la zone du logement d'étanchéité du piston de non-retour (9), qui dépasse radialement du diamètre de l'étranglement diamétral (8) de la cage de soupape (4) et qui comporte une multiplicité de doigts à crans (13) comme des griffes qui saisissent par leur circonférence intérieure à l'état monté du piston de non-retour (9) l'élément d'appui (14) par l'intermédiaire duquel la pression d'eau régnant dans le réseau de canalisation d'eau est transmissible du piston de non-retour (9) à la zone marginale (11) de l'étranglement diamétral (8) de la cage de soupape (4) et qui, après avoir libéré l'élément d'appui (14), sont élastiquement repliables radialement vers l'intérieur en formant un rétrécissement diamétral pour passer à travers l'étranglement diamétral (8).

2. Bouche d'incendie selon la revendication 1, **caractérisée en ce que** les doigts à crans (13) de l'anneau à griffes (12) délimitent un espace annulaire (15) qui est ouvert radialement vers l'intérieur et dans lequel l'élément d'appui (14) peut être introduit.

3. Bouche d'incendie selon l'une des revendications 1 ou 2, **caractérisée en ce que** l'anneau à griffes (12) est en une matière plastique injectable, à flexion élastique, d'une dureté suffisante et d'une rigidité suffisante, par exemple du polyamide.

4. Bouche d'incendie selon l'une des revendications 1 à 3, **caractérisée en ce que** l'élément d'appui (14) est formé par un anneau de sécurité (16) avec un bourrelet circonférentiel qui peut être introduit par un déplacement axial relatif dans l'espace annulaire (15) de l'anneau à griffes (12) et qui peut être retiré de celui-ci.

5. Bouche d'incendie selon la revendication 4, **caractérisée en ce que** l'anneau de sécurité (16) comporte sur son côté extérieur une rainure circonférentielle (17) pour loger un joint d'étanchéité (18) élastique, dépassant de ladite rainure et arrivant en appui dans la zone marginale (11) de l'étranglement diamétral (8) lorsque le piston de non-retour (9) est actif.

6. Bouche d'incendie selon l'une des revendications 4 ou 5, **caractérisée en ce que** l'anneau de sécurité (16) entoure un plateau de piston (20) central et sensiblement cylindrique qui comporte un bord (23) saillant radialement vers l'extérieur et l'anneau de sécurité (16) comporte un bourrelet (24) qui dépasse radialement vers l'intérieur et qui passe derrière le bord en saillie (23) du plateau de piston (20) à une distance qui délimite la mobilité axiale relative de l'anneau de sécurité (16) par rapport au plateau de piston (20) et donc à l'anneau à griffes (12) pour sortir le bourrelet circonférentiel de l'espace annulaire (15).

7. Bouche d'incendie selon l'une des revendications 4 à 6, **caractérisée en ce que** l'anneau de sécurité (16) a une surface qui s'étend transversalement par rapport à son axe et à laquelle un outil de préhension peut être fixé pour déplacer axialement l'anneau de sécurité par rapport au plateau de piston (20) et donc pour sortir l'anneau de sécurité (16) de l'anneau à griffes (12).

8. Bouche d'incendie selon la revendication 7, **caractérisée en ce que** la surface s'étendant transversalement est formée par une contre-dépouille circonférentielle (25) de l'anneau de sécurité (16).

9. Bouche d'incendie selon l'une des revendications 1 à 8, **caractérisée en ce que** la flexibilité des doigts à crans (13) de l'anneau à griffes (12) est formée par un affaiblissement local du matériau entre les doigts et un anneau de base (26) portant les doigts à crans (13).
